# FASCICULE DE BREVET EUROPEEN

(11) **EP 3 451 080 B1**
(45) Date de publication et mention de la délivrance du brevet: **29.07.2020**
(21) Numéro de dépôt: 18178992.6
(22) Date de dépôt: 21.06.2018
(51) Int. Cl.: G04D 3/00, G04B 17/04

(54) **STRUCTURE D'OSCILLATEUR D'HORLOGERIE À ÉLÉMENT SÉCABLE**
OSZILLATORSTRUKTUR EINES UHRWERKS MIT EINEM ABTRENNBAREN ELEMENT
CLOCK OSCILLATOR STRUCTURE WITH DIVISIBLE ELEMENT

(30) Priorité: 07.07.2017 EP 17180307
(43) Date de publication de la demande: 06.03.2019
(73) Titulaire: ETA SA Manufacture Horlogère Suisse, 2540 Grenchen (CH)
(72) Inventeur: MALLET, Daniel, 25500 Le Bélieu (FR); CUSIN, Pierre, 1423 Villars-Burquin (CH); COURVOISIER, Raphaël, 2035 Corcelles (CH); WINKLER, Pascal, 2072 St-Blaise (CH)
(74) Mandataire: ICB SA

(56) Documents cités:
- WO-A2-2016/062889
- CH-B1- 702 708

## Description

### Domaine de l'invention

L'invention concerne une structure d'oscillateur d'horlogerie comportant au moins un bloc sécable, qui comporte au moins un composant lequel comporte au moins une lame flexible ou au moins une lame à cols, joignant deux blocs principaux chacun plus rigide que ladite lame flexible ou lame à cols, où ledit bloc sécable comporte au moins un bloc de préhension agencé pour être contigu à au moins un dit bloc principal auquel il est relié par au moins une liaison sécable agencée pour permettre le détachement dudit bloc de préhension d'avec ledit composant quand ledit composant est fixé, par l'intermédiaire au moins dudit bloc principal particulier qui est agencé pour être contigu audit bloc de préhension, à un élément externe plus rigide que ladite lame flexible ou que les cols de ladite lame à cols.

L'invention concerne encore un mécanisme oscillateur d'horlogerie comportant au moins une telle structure.

L'invention concerne encore un mouvement d'horlogerie comportant au moins un tel mécanisme oscillateur d'horlogerie.

L'invention concerne encore une montre comportant un tel mouvement d'horlogerie.

L'invention concerne encore un procédé d'assemblage d'un mécanisme d'horlogerie comportant au moins un composant, lequel comporte au moins une lame flexible ou lame à cols joignant deux blocs chacun plus rigide que cette lame flexible ou lame à cols.

L'invention concerne les mécanismes oscillateurs d'horlogerie et leur fabrication.

### Arrière-plan de l'invention

L'essor des technologies de fabrication de composants d'horlogerie en matériaux micro-usinables, notamment en silicium et oxyde de silicium, a permis la réalisation de composants élastiques avec des caractéristiques parfaitement reproductibles, représentant un énorme progrès par rapport à l'art antérieur comportant des ressorts en aciers spéciaux. En particulier ces technologies ont permis la conception d'oscillateurs à lames flexibles minces, d'encombrement très réduit et possédant de très bonnes propriétés chronométriques.

Toutefois la manipulation de tels composants est particulièrement délicate, et toute fausse manoeuvre conduit à la destruction de composants dont le coût reste encore élevé.

La demande WO 2016/062889 A2 au nom de Richemont décrit un organe réglant pour un mouvement horloger mécanique comprenant une roue d'échappement et un oscillateur vibrant muni d'au moins deux bras vibrants et une partie ancre solidaire desdits bras vibrants et comprenant des organes arrangés de manière à coopérer directement avec les dents de la roue d'échappement, de sorte à entretenir des alternances périodiques de l'oscillateur vibrant et à faire avancer la roue d'échappement à chaque alternance des oscillations. Le mode de réalisation illustré dans ce document en figure 12 comporte un bloc sécable présentant des blocs de préhension et des liaisons sécables agencées pour permettre le détachement d'au moins un desdits blocs de préhension.

### Résumé de l'invention

L'invention se propose d'industrialiser la confection et l'assemblage de composants en matériaux micro-usinables, permettant des manipulations en toute sécurité, et notamment par des moyens de manipulation automatisés.

A cet effet, l'invention concerne une structure d'oscillateur d'horlogerie selon la revendication 1.

L'invention concerne encore un mécanisme oscillateur d'horlogerie comportant au moins une telle structure.

L'invention concerne encore un mouvement d'horlogerie comportant au moins un tel mécanisme oscillateur d'horlogerie.

L'invention concerne encore une montre comportant un tel mouvement d'horlogerie.

L'invention concerne encore un procédé d'assemblage d'un mécanisme d'horlogerie comportant au moins un composant, lequel comporte au moins une lame flexible ou lame à cols joignant deux blocs principaux chacun plus rigide que cette lame flexible ou lame à cols.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, un bloc sécable que comporte une structure selon l'invention, dans un état initial brut de fabrication, et qui comporte un composant qui, à ce stade, est encore solidaire d'un bloc de préhension sacrificiel latéral au travers d'une liaison sécable;
- la figure 2 représente, de façon schématisée, et en perspective éclatée, une structure d'oscillateur d'horlogerie résultant de l'empilage de différents constituants, dont de tels blocs sécables, et différents éléments externes, cette structure étant à un stade assemblé et solidarisé, l'éclatement de la perspective étant virtuel et seulement destiné à montrer les constituants unitaires, et les blocs de préhension sacrificiels ayant été déjà tous enlevés au stade de la figure ;
- la figure 3 représente, en perspective classique, la structure d'oscillateur de la figure 2, au même stade assemblé et solidarisé;
- la figure 4 représente, en perspective, le mouvement d'une montre, comportant la structure d'oscillateur de la figure 3 ;
- la figure 5 représente, de façon schématisée, et en perspective, le bloc sécable de la figure 1 dans un état final après la destruction de la zone sécable et l'élimination du bloc de préhension ;
- les figures 6 à 14 représentent, de façon schématisée, et en vue en plan, analogues à la figure 1, différentes variantes d'éléments sécables selon l'invention, représentés dans l'état initial de la figure 1 :
- la figure 6 comporte deux blocs reliés par une lame flexible oblique, un bloc de préhension latéral, et une liaison sécable comportant un amincissement de la section du matériau, visible sur une coupe que comporte cette figure ;
- la figure 7 comporte deux blocs principaux reliés par une lame flexible oblique, un bloc de préhension latéral, et une liaison sécable comportant une alternance de ponts et d'ouvertures traversantes, visibles sur une coupe que comporte cette figure ;
- la figure 8 comporte deux blocs principaux reliés par une lame flexible oblique, un bloc de préhension latéral, et une liaison sécable comportant une amorce de rupture dans l'épaisseur du matériau, visible sur une coupe que comporte cette figure ;
- la figure 9 comporte deux blocs principaux reliés par une lame à deux cols, un bloc de préhension en U relié aux blocs principaux de part et d'autre de ceux-ci, et dont chaque bloc principal est relié par un pont simple au bloc de préhension ;
- la figure 10 comporte deux blocs principaux annulaires reliés par une lame flexible droite, un bloc de préhension en U relié aux blocs de part et d'autre de ceux-ci, et dont chaque bloc principal est relié par un pont simple au bloc de préhension ;
- la figure 11 comporte deux niveaux, visibles sur une coupe que comporte cette figure, comportant chacun deux blocs principaux reliés par une lame oblique, un bloc de préhension latéral, et dont chaque bloc principal est relié par un pont double au bloc de préhension, et dont les deux niveaux sont agencés de façon à ce que les deux lames flexibles soient croisées, en projection sur un plan parallèle à celui du bloc sécable ;
- la figure 12 comporte deux blocs principaux reliés par une lame oblique, un bloc de préhension en U relié aux blocs de part et d'autre de ceux-ci, et dont chaque bloc principal est relié par un pont double au bloc de préhension,
- la figure 13 comporte deux blocs principaux reliés par deux lames obliques croisées et comportant un œil en zone médiane, un bloc de préhension latéral, et dont chaque bloc principal est relié par un pont simple au bloc de préhension ;
- la figure 14 comporte deux blocs principaux dont l'un est un secteur annulaire constituant un élément inertiel, reliés par deux lames agencées en vé, un bloc de préhension en U relié aux blocs de part et d'autre de ceux-ci, et dont chaque bloc principal est relié par un pont simple au bloc de préhension ;
- la figure 15 est un schéma-blocs représentant une montre comportant un mouvement comportant un mécanisme oscillateur qui comporte une telle structure.

### Description détaillée des modes de réalisation préférés

L'invention concerne une structure d'oscillateur d'horlogerie, comportant au moins un bloc sécable 10.

Ce bloc sécable 10 est conçu pour protéger, pendant la fabrication, la manutention, l'assemblage, les éléments les plus fragiles d'au moins un composant horloger 1.

Le bloc sécable 10 est conçu pour être séparé, après son assemblage avec d'autres éléments, en une partie fonctionnelle constituée par chaque composant 1 qu'il comporte, et une partie sacrificielle qui n'a plus d'utilité au sein du mécanisme horloger au sein duquel est incorporé le composant 1. Cette partie sacrificielle est conçue pour une manutention aisée, par un opérateur ou par un moyen de manutention automatisé, et elle constitue un bloc de préhension 4, qui protège chaque composant 1, et en particulier les éléments les plus fragiles que renferme ce dernier, jusqu'à la désolidarisation du bloc de préhension 4 et des composants 1, par rupture par flexion et/ou torsion, découpe avec un outil tel que pince coupante ou scie, ou découpe au laser, ou autre.

Le bloc sécable 10 est encore conçu, dans une variante particulière décrite plus loin, pour autoriser la mise sous précontrainte d'un élément flexible que comporte le composant 1, pendant l'élaboration de cet bloc sécable 10, et pour conserver la position de précontrainte pendant tout l'assemblage du composant 1, ce qui rend inutile toute contrainte par un outillage de conformation ou similaire.

Dans une application préférée mais non limitative de l'invention, l'élément fragile à protéger est un élément flexible, tel qu'une lame ou un ressort, ou similaire.

Plus particulièrement, le bloc sécable 10 comporte ainsi au moins un composant 1, lequel comporte au moins une lame flexible 2 ou au moins une lame à cols 20.

Cette lame flexible 2 ou lame à cols 20, joint deux blocs principaux 3, chacun plus rigide que la lame flexible 2 ou la lame à cols 20 concernée, au niveau d'encastrements pour la lame flexible 2, ou au niveau de cols 21 pour la lame à cols 20.

Selon l'invention, le bloc sécable 10 comporte au moins un bloc de préhension 4, qui est contigu à au moins un tel bloc principal 3, auquel le bloc de préhension 4 est relié par au moins une liaison sécable 5. Cette liaison sécable 5 est agencée pour permettre le détachement du bloc de préhension 4 d'avec le composant 1, quand ce composant 1 est fixé, par l'intermédiaire au moins du bloc principal 3 particulier qui est contigu au bloc de préhension 4, à un élément externe 9, lequel est plus rigide que la lame flexible 2 ou que les cols de la lame à cols 20.

Les figures illustrent, de façon non limitative, des lames flexibles 2 droites, des lame à cols 20 avec un col 21 de part et d'autre, ou encore une lame flexible 2 comportant un œil 25 en sa partie médiane, on comprend que les formes de ces éléments fragiles peuvent être extrêmement diverses.

De façon particulière, le composant 1 est un composant d'oscillateur d'horlogerie, et la lame flexible 2, ou la lame à cols 20, est un composant important de l'oscillateur, et en assure les propriétés chronométriques.

La liaison sécable 5 peut être réalisée de différentes façons. Sur les figures 1, 2, 5, 6 cette liaison sécable 5 comporte une zone de section plus faible que celle du bloc principal 3 et que celle du bloc de préhension 4 qui lui sont adjacents, à la façon d'une plaque de chocolat, ou profil 2D, la liaison sécable 5 est facile à rompre par flexion. Sur les figures 7 et 9 à 14, la liaison sécable 5 comporte au moins un pont 7, ou plusieurs ponts 7 qui peuvent notamment être séparés par des ouvertures traversantes 8, telles que lumières ou perçages, tel que visible sur la figure 7, ou encore des ponts minces disjoints comme sur les figures 9 à 14. La liaison sécable 5 peut encore comporter au moins une amorce de rupture réalisée dans l'épaisseur de la matière, tel que visible sur la figure 8, et convient en particulier au cas de l'élaboration par un procédé multi-couches du bloc sécable 10, lors duquel des chambres sont ménagées dans l'épaisseur du matériau. Naturellement, la liaison sécable 5 peut être réalisée par panachage de ces différents modes d'élaboration, et peut comporter une zone de section plus faible que celle du bloc principal 3 et du bloc de préhension 4 qui lui sont adjacents, et/ou comporter un ou plusieurs ponts 7 séparés ou non par des ouvertures traversantes 8, et/ou comporter au moins une amorce de rupture réalisée dans l'épaisseur de la matière. De façon avantageuse lors de l'emploi de ponts 7, ceux-ci sont conçus pour être très facilement rompus par torsion et/ou flexion et/ou par découpe.

Dans une réalisation particulière avantageuse, et tel que visible sur les figures, un même bloc de préhension 4 est contigu aux blocs principaux 3 situés de part et d'autre d'une même lame flexible 2 ou lame à cols 20, de manière à protéger cette lame flexible 2 ou lame à cols 20.

Plus particulièrement, chaque bloc principal 3 est contigu à un bloc de préhension 4 à laquelle il est relié par une liaison sécable 5.

Dans une réalisation particulière, au moins un dit bloc principal 3 forme une masse inertielle libre, et est agencé pour être fixé à une autre masse inertielle libre d'un autre bloc sécable 10, ou à un élément externe 9; c'est par exemple le cas de la figure 14 dont le secteur annulaire est une telle masse inertielle.

Au moins un bloc principal 3 comporte au moins une surface d'assemblage 6 ou 11 pour sa fixation rigide à au moins un élément externe 9. Les figures distinguent des surfaces d'assemblage 6 lisses, telles que des alésages ou similaires, et des logements traversants 11 comportant un relief apte à assurer un serrage : plus particulièrement, et tel que visible sur la figure 5, un logement traversant 11 comporte, pour le passage et la fixation d'une broche ou d'une goupille ou d'une vis ou similaire, une pluralité de ressorts élastiques de centrage 12 et une pluralité de butées de limitation de course radiale 13. Naturellement les surfaces d'appui supérieure et inférieure du bloc sécable 10 sont, surtout dans la réalisation préférée et illustrée par les figures où le bloc sécable 10 s'étend entre deux surfaces supérieure et inférieure parallèles, aussi des surfaces d'assemblage avec des éléments externes 9. La figure 2 montre ainsi une structure horlogère 100, notamment une structure d'oscillateur, comportant un empilement d'éléments sécables 10 et d'éléments externes 9, qui sont maintenus les uns par rapport aux autres, dans la direction de l'empilement, par d'autres éléments externes 9 qui sont des éléments de liaison et/ou de fixation : tiges, boulons, vis, rivets, goupilles, ou similaires.

Plus particulièrement, chaque bloc principal 3 comporte au moins une telle surface d'assemblage 6 ou 11 pour sa fixation rigide à au moins un élément externe 9.

Plus particulièrement, au moins un dit bloc principal 3 forme une masse inertielle libre et est dépourvu de liaison avec un élément externe 9, ce qui peut être le cas de la figure 14 si le secteur annulaire est laissé entièrement libre, suspendu seulement par les deux lames 2 faisant ensemble un vé issu du bloc principal 3.

Plus particulièrement, le bloc sécable 10 comporte un bloc de préhension 4 unique. Cette configuration est très sécurisante, si le bloc sécable 10 est compact est facilement accessible latéralement, et elle est préférée chaque fois que c'est possible. Toutefois, dans certaines configurations le bloc sécable 10 est très étendu en longueur, ou bien, une fois assemblé n'est plus accessible de partout, ou bien son implantation empêche l'extraction d'un bloc de préhension 4 unique, dans ce cas il est utile de disposer d'une pluralité de blocs de préhension 4.

Dans une application particulièrement avantageuse, au sein du bloc sécable 10, au moins une dite lame flexible 2 ou lame à cols 20 est précontrainte dans un état multistable, tant que chaque dit bloc de préhension 4 est solidaire avec le composant 1. Cette configuration est notamment intéressante lorsque le bloc sécable 10 est réalisé en silicium, et lorsque la précontrainte de l'élément flexible qu'il comporte est assurée par une croissance de dioxyde de silicium, qui se fait de façon différenciée sur les zones minces et les zones massives, et entraîne le flambage de l'élément flexible : la partie massive est ici constituée par le bloc de préhension 4 complété par les blocs principaux 3. L'avantage est l'assemblage d'un tel composant sans nécessiter de mise sous contrainte particulière, la précontrainte est assurée, conservée intégralement, et le fonctionnement est parfaitement reproductible une fois que le composant 1 est enfermé et fixé dans la structure 100 dont il fait partie : la destruction du bloc sécable ne change strictement rien à la précontrainte de l'élément flexible.

Plus particulièrement, le bloc sécable 10 est plan, s'étend entre deux surfaces supérieure et inférieure parallèles, et est en matériau micro-usinable, ou en silicium et oxyde de silicium, ou en DLC, ou en matériau au moins partiellement amorphe, ou similaire.

Dans une réalisation particulière, ce bloc sécable 10 s'étend sur un niveau unique correspondant à l'épaisseur de la plus épaisse dite lame flexible 2 ou lame à cols 20 qu'il comporte.

Dans une réalisation particulière, tel que visible sur l'exemple de la figure 11, le bloc sécable 10 s'étend sur une pluralité de niveaux correspondant à chacun à l'épaisseur de la plus épaisse lame flexible 2 ou lame à cols 20 qu'il comporte. Cette figure 11 montre ainsi deux lames croisées, chacune sur un niveau particulier, par exemple chaque niveau est d'abord réalisé séparément en silicium, et les deux niveaux sont assemblés par croissance de dioxyde de silicium au niveau de leur surface de jonction. Ainsi ce bloc sécable 10 comporte, sur différents niveaux, des lames flexibles 2 ou lames à cols 20 qui se croisent, en projection sur un plan parallèle au plan de chacun des composants 1.

Dans une réalisation particulière et avantageuse, le bloc sécable 10 est monobloc et indémontable.

L'invention concerne encore une structure 100 d'oscillateur d'horlogerie, comportant une pluralité de composants 1 fixés les uns aux autres, dont au moins un composant 1 est un constituant d'un bloc sécable 10 tel que décrit ci-dessus. Plus particulièrement la structure 100 comporte une pluralité de composants 1 empilés les uns sur les autres, dont au moins un composant 1 est un constituant d'un tel bloc sécable 10.

Plus particulièrement, la structure 100 comporte au moins deux composants 1 empilés l'un sur l'autre, chacun étant un constituant d'un tel bloc sécable 10 comportant une dite lame flexible 2 ou lame à cols 20, et ces lames flexibles 2 ou lames à cols 20 sont croisées, en projection sur un plan parallèle au plan de chacun des composants 1.

De façon particulière, tous les composants 1 que comporte ladite structure 100 forment un empilement soumis à un effort de serrage par une liaison serrée selon la direction de l'empilement par des moyens de solidarisation qui comportent au moins un rivet assemblé et/ou un ensemble vis-écrou et/ou au moins un composant chassé avec serrage.

Dans une variante, au moins certains des composants 1 que comporte la structure 100 sont maintenus dans l'empilement par collage. Plus particulièrement, tous les composants 1 que comporte la structure 100 forment un empilement maintenu par collage.

Avantageusement, la structure 100 comporte au moins un composant 1 comportant un logement traversant 11 pour le passage et la fixation d'une broche ou d'une goupille ou d'une vis, ce logement traversant 11 comportant une pluralité de ressorts élastiques de centrage 12 et une pluralité de butées de limitation de course radiale 13. Dans le cas d'une élaboration du bloc sécable 10 en silicium, la position de ces butées 13 est étudiée pour autoriser une course juste suffisante pour ne pas casser le silicium, cette course est voisine de 10 micromètres par rapport au diamètre nominal de la goupille ou de l'élément de liaison d'assemblage.

Après assemblage et solidarisation par vissage et/ou chassage et/ou collage ou autre, chaque bloc sécable 10 est brisé au niveau de chaque liaison sécable 5. Ainsi les éléments de préhension 4 sont éliminés de cette structure 100.

L'invention concerne encore un mécanisme oscillateur d'horlogerie 1000 comportant au moins une telle structure 100.

L'invention concerne encore un mouvement d'horlogerie 2000 comportant au moins un tel mécanisme oscillateur d'horlogerie 1000, et/ou comportant au moins une telle structure 100, et/ou comportant au moins un dit bloc sécable 10.

L'invention concerne encore une montre 3000 comportant un tel mouvement d'horlogerie 2000.

L'invention concerne encore un procédé de réalisation d'un mécanisme d'horlogerie comportant au moins un composant 1, lequel comporte au moins une lame flexible 2 ou lame à cols 20 joignant deux blocs principaux 3 chacun plus rigide que cette lame flexible 2 ou lame à cols 20.

Selon ce procédé, on réalise, pour au moins un composant 1, un bloc sécable 10 tel que décrit plus haut, on assemble chaque bloc sécable 10 avec les autres constituants du mécanisme d'horlogerie, et on sépare ensuite tous les blocs de préhension 4, par rupture de chaque liaison sécable 5.

Plus particulièrement, on effectue l'assemblage des constituants du mécanisme d'horlogerie sur une platine ou sur un outillage, on équipe cette platine ou respectivement cet outillage de moyens de solidarisation, qui comportent au moins un rivet assemblé et/ou un ensemble vis-écrou et/ou au moins un composant chassé avec serrage, et/ou une colle, pour l'assemblage avec serrage et/ou collage d'un empilage des constituants selon la direction de l'empilement, et on procède au serrage et/ou au collage des moyens de solidarisation avant de procéder à la rupture de chaque liaison sécable 5.

## Revendications

1. Structure (100) d'oscillateur d'horlogerie, comportant au moins un bloc sécable (10) qui comporte au moins un composant (1) lequel comporte au moins une lame flexible (2) ou au moins une lame à cols (20), joignant deux blocs principaux (3) chacun plus rigide que ladite lame flexible (2) ou lame à cols (20), où ledit bloc sécable (10) comporte au moins un bloc de préhension (4) agencé pour être contigu à au moins un dit bloc principal (3) auquel il est relié par au moins une liaison sécable (5) agencée pour permettre le détachement dudit bloc de préhension (4) d'avec ledit composant (1) quand ledit composant (1) est fixé, par l'intermédiaire au moins dudit bloc principal (3) particulier qui est agencé pour être contigu audit bloc de préhension (4), à un élément externe (9) plus rigide que ladite lame flexible (2) ou que les cols de ladite lame à cols (20), **caractérisée en ce que** un même bloc de préhension (4) est contigu auxdits blocs principaux (3) situés de part et d'autre d'une même lame flexible (2) ou lame à cols (20) de manière à protéger ladite lame flexible (2) ou lame à cols (20).

2. Structure (100) selon la revendication 1, **caractérisée en ce que** ladite liaison sécable (5) comporte une zone de section plus faible que celle dudit bloc principal (3) et dudit bloc de préhension (4) qui lui sont adjacents, et/ou comporte au moins un pont (7), et/ou comporte au moins une amorce de rupture réalisée dans l'épaisseur de la matière.

3. Structure (100) selon la revendication 1 ou 2, **caractérisée en ce que** chaque dit bloc principal (3) est contigu à un dit bloc de préhension (4) auquel il est relié par une dite liaison sécable (5).

4. Structure (100) selon la revendication 1 ou 2, **caractérisée en ce qu'**au moins un dit bloc principal (3) forme une masse inertielle libre, et est agencé pour être fixé à une autre masse inertielle libre d'un autre dit bloc sécable (10).

5. Structure (100) selon l'une des revendications 1 à 4, **caractérisée en ce qu'**au moins un dit bloc principal (3) comporte au moins une surface d'assemblage (6 ; 11) pour sa fixation rigide à au moins un dit élément externe (9).

6. Structure (100) selon la revendication 5, **caractérisée en ce que** chaque dit bloc principal (3) comporte au moins une surface d'assemblage (6 ; 11) pour sa fixation rigide à au moins un dit élément externe (9).

7. Structure (100) selon la revendication 1 ou 2, **caractérisée en ce qu'**au moins un dit bloc principal (3) forme une masse inertielle libre et est dépourvu de liaison avec un dit élément externe (9).

8. Structure (100) selon l'une des revendications 1 à 7, **caractérisée en ce que** ledit bloc sécable (10) comporte un dit bloc de préhension (4) unique.

9. Structure (100) selon l'une des revendications 1 à 8, **caractérisée en ce qu'**au moins une dite lame flexible (2) ou lame à cols (20) est précontrainte dans un état multistable tant que ladite liaison sécable (5) est intacte et que chaque dit bloc de préhension (4) est solidaire avec ledit composant (1).

10. Structure (100) selon l'une des revendications 1 à 7, **caractérisée en ce que** ledit bloc sécable (10) est plan et est en matériau micro-usinable, ou en silicium et oxyde de silicium, ou en DLC, ou en matériau au moins partiellement amorphe.

11. Structure (100) selon l'une des revendications 1 à 10, **caractérisée en ce que** ledit bloc sécable (10) s'étend sur un niveau unique correspondant à l'épaisseur de la plus épaisse dite lame flexible (2) ou lame à cols (20) qu'il comporte.

12. Structure (100) selon l'une des revendications 1 à 10, **caractérisée en ce que** ledit bloc sécable (10) s'étend sur une pluralité de niveaux correspondant chacun à l'épaisseur de la plus épaisse dite lame flexible (2) ou lame à cols (20) qu'il comporte.

13. Structure (100) selon la revendication 12, **caractérisée en ce que** ledit bloc sécable (10) comporte, sur différents niveaux, des dites lames flexibles (2) ou lames à cols (20) qui se croisent, en projection sur un plan parallèle au plan de chacun desdits composants (1).

14. Structure (100) selon l'une des revendications 1 à 13, **caractérisée en ce que** ledit bloc sécable (10) est monobloc et indémontable.

15. Structure (100) selon l'une des revendications 1 à 14, **caractérisée en ce qu'**elle comporte une pluralité de composants (1) fixés les uns aux autres, dont au moins un dit composant (1) est un constituant d'un dit bloc sécable (10).

16. Structure (100) selon la revendication 15, **caractérisé en ce que** ladite structure (100) comporte une pluralité de composants (1) empilés les uns sur les autres, dont au moins un dit composant (1) est un constituant d'un dit bloc sécable (10).

17. Structure (100) selon la revendication 15 ou 16, **caractérisée en ce que** ladite structure (100) comporte au moins deux composants (1) empilés l'un sur l'autre, chacun étant un constituant d'un dit bloc sécable (10) comportant une dite lame flexible (2) ou lame à cols (20), et **en ce que** lesdites lames flexibles (2) ou lames à cols (20) sont croisées, en projection sur un plan parallèle au plan de chacun desdits composants (1).

18. Structure (100) selon la revendication 16 ou 17 quand elle dépend de la revendication 16, **caractérisée en ce que** tous les dits composants (1) que comporte ladite structure (100) forment un empilement soumis à un effort de serrage par une liaison serrée selon la direction dudit empilement par des moyens de solidarisation qui comportent au moins un rivet assemblé et/ou un ensemble vis-écrou et/ou au moins un composant chassé avec serrage.

19. Structure (100) selon la revendication 17 ou 18 quand elle dépend de la revendication 17, **caractérisée en ce que** tous les dits composants (1) que comporte ladite structure (100) forment un empilement où ils sont joints les uns aux autres par de la colle.

20. Structure (100) selon l'une des revendications 1 à 19, **caractérisée en ce que** ladite structure (100) comporte au moins un dit composant (1) comportant un logement traversant (11) pour le passage et la fixation d'une broche ou d'une goupille ou d'une vis, ledit logement traversant (11) comportant une pluralité de ressorts élastiques de centrage (12) et une pluralité de butées de limitation de course radiale (13)

21. Structure (100) selon l'une des revendications 1 à 20, **caractérisée en ce que** chaque dit bloc sécable (10) est brisé au niveau de chaque dite liaison sécable (5).

22. Mécanisme oscillateur d'horlogerie (1000) comportant au moins une dite structure (100) selon l'une des revendications 1 à 21.

23. Mouvement d'horlogerie (2000) comportant au moins un dit mécanisme oscillateur d'horlogerie (1000) selon la revendication 22, et/ou comportant au moins une dite structure (100) selon l'une des revendications 1 à 21.

24. Montre (3000) comportant un mouvement d'horlogerie (2000) selon la revendication 23.

25. Procédé de réalisation d'un mécanisme d'horlogerie comportant au moins un composant (1) lequel comporte au moins une lame flexible (2) ou lame à cols (20) joignant deux blocs principaux (3) chacun plus rigide que ladite lame flexible (2) ou lame à cols (20), **caractérisé en ce qu'**on réalise un bloc sécable (10) comprenant au moins un bloc de préhension (4) agencé pour être contigu à au moins un dit bloc principale (3) auquel il est relié par au moins une liaison sécable (5), ledit bloc sécable étant destiné à donner naissance à au moins un dit composant (1), pour chaque tel composant (1), **en ce qu'**on assemble chaque dit bloc sécable (10) avec les autres constituants dudit mécanisme d'horlogerie, et **en ce qu'**on sépare ensuite tous les dits blocs de préhension (4) par rupture de chaque dite liaison sécable (5) et **en ce qu'**on élimine les parties sacrificielles constituées par lesdits blocs de préhension (4) pour ne laisser subsister que lesdits composants (1) dans ledit mécanisme.

26. Procédé selon la revendication 25, **caractérisée en ce que** l'on effectue l'assemblage desdits constituants dudit mécanisme d'horlogerie sur une platine ou sur un outillage, **en ce qu'**on équipe ladite platine ou respectivement ledit outillage de moyens de solidarisation, qui comportent au moins un rivet assemblé et/ou un ensemble vis-écrou et/ou au moins un composant chassé avec serrage, et/ou une colle, pour l'assemblage avec serrage et/ou collage d'un empilage desdits constituants selon la direction de l'empilement, et **en ce qu'**on procède au serrage et/ou au collage desdits moyens de solidarisation avant de procéder à la rupture de chaque dite liaison sécable (5).

## Patentansprüche

1. Uhren-Oszillatorstruktur (100), umfassend mindestens einen abtrennbaren Block (10), der mindestens ein Bauteil (1) umfasst, das mindestens eine flexible Lamelle (2) oder mindestens eine Kragenlamelle (20) umfasst, die zwei Hauptblöcke (3) verbindet, die jeweils steifer sind als die flexible Lamelle (2) oder die Kragenlamelle (20), wobei der abtrennbare Block (10) mindestens einen Greifblock (4) umfasst, der so angeordnet ist, dass er an mindestens einen Hauptblock (3) angrenzt, mit dem er durch mindestens eine abtrennbare Verbindung (5) verbunden ist, die so angeordnet ist, dass sie das Lösen des Greifblocks (4) von dem Bauteil (1) ermöglicht, wenn das Bauteil (1) mittels mindestens des an den Greifblock (4) angrenzend angeordneten besonderen Hauptblocks (3) an einem äußeren Element (9) befestigt ist, das steifer ist als die flexible Lamelle (2) oder als die Kragen der Kragenlamelle (20), **dadurch gekennzeichnet, dass** derselbe Greifblock (4) an die Hauptblöcke (3) angrenzt, die sich auf beiden Seiten der gleichen flexiblen Lamelle (2) oder der gleichen Kragenlamelle (20) befinden, um die flexible Lamelle (2) oder die Kragenlamelle (20) zu schützen.

2. Struktur (100) nach Anspruch 1, **dadurch gekennzeichnet, dass** die abtrennbare Verbindung (5) einen Bereich mit geringerem Querschnitt als dem des Hauptblocks (3) und des Greifblocks (4), die daran angrenzen, und/oder mindestens eine Brücke (7) und/oder mindestens eine in der Dicke des Materials ausgebildete Sollbruchstelle aufweist.

3. Struktur (100) nach Anspruch 1 oder 2, **dadurch gekennzeichnet, dass** jeder Hauptblock (3) an einen Greifblock (4) angrenzt, mit dem er durch eine abtrennbare Verbindung (5) verbunden ist.

4. Struktur (100) nach Anspruch 1 oder 2, **dadurch gekennzeichnet, dass** mindestens ein Hauptblock (3) eine freie Trägheitsmasse bildet und so angeordnet ist, dass er an einer anderen freien Trägheitsmasse eines anderen abtrennbaren Blocks (10) befestigbar ist.

5. Struktur (100) nach einem der Ansprüche 1 bis 4, **dadurch gekennzeichnet, dass** mindestens ein Hauptblock (3) mindestens eine Montagefläche (6; 11) für seine starre Befestigung an mindestens einem der äußeren Elemente (9) aufweist.

6. Struktur (100) nach Anspruch 5, **dadurch gekennzeichnet, dass** jeder Hauptblock (3) mindestens eine Montagefläche (6; 11) für seine starre Befestigung an mindestens einem äußeren Element (9) aufweist.

7. Struktur (100) nach Anspruch 1 oder 2, **dadurch gekennzeichnet, dass** mindestens ein Hauptblock (3) eine freie Trägheitsmasse bildet und keine Verbindung mit einem äußeren Element (9) aufweist.

8. Struktur (100) nach einem der Ansprüche 1 bis 7, **dadurch gekennzeichnet, dass** der abtrennbare Block (10) einen einzigen Greifblock (4) umfasst.

9. Struktur (100) nach einem der Ansprüche 1 bis 8, **dadurch gekennzeichnet, dass** mindestens eine flexible Lamelle (2) oder Kragenlamelle (20) in einem multistabilen Zustand vorgespannt ist, solange die abtrennbare Verbindung (5) intakt ist und jeder der Greifblöcke (4) fest mit dem Bauteil (1) verbunden ist.

10. Struktur (100) nach einem der Ansprüche 1 bis 7, **dadurch gekennzeichnet, dass** der abtrennbare Block (10) eben ist und aus einem mikrobearbeitbaren Material oder aus Silizium und Siliziumoxid oder aus DLC oder aus zumindest teilweise amorphem Material hergestellt ist.

11. Struktur (100) nach einem der Ansprüche 1 bis 10, **dadurch gekennzeichnet, dass** sich der abtrennbare Block (10) über eine einzige Ebene erstreckt, die der Dicke der dicksten flexiblen Lamelle (2) oder Kragenlamelle (20) entspricht, die er umfasst.

12. Struktur (100) nach einem der Ansprüche 1 bis 10, **dadurch gekennzeichnet, dass** sich der abtrennbare Block (10) über mehrere Ebenen erstreckt, die jeweils der Dicke der dicksten flexiblen Lamelle (2) oder Kragenlamelle (20) entsprechen, die er umfasst.

13. Struktur (100) nach Anspruch 12, **dadurch gekennzeichnet, dass** der abtrennbare Block (10) auf verschiedenen Ebenen flexible Lamellen (2) oder Kragenlamellen (20) umfasst, die sich in der Projektion auf eine zu der Ebene jedes der Bauteile (1) parallele Ebene kreuzen.

14. Struktur (100) nach einem der Ansprüche 1 bis 13, **dadurch gekennzeichnet, dass** der abtrennbare Block (10) einstückig und unzerlegbar ist.

15. Struktur (100) nach einem der Ansprüche 1 bis 14, **dadurch gekennzeichnet, dass** sie mehrere aneinander befestigte Bauteile (1) umfasst, wobei mindestens eines der Bauteile (1) ein Bestandteil eines abtrennbaren Blocks (10) ist.

16. Struktur (100) nach Anspruch 15, **dadurch gekennzeichnet, dass** die Struktur (100) mehrere Bauteile (1) umfasst, die übereinandergestapelt sind, wobei mindestens eines der Bauteile (1) ein Bestandteil eines abtrennbaren Blocks (10) ist.

17. Struktur (100) nach Anspruch 15 oder 16, **dadurch gekennzeichnet, dass** die Struktur (100) mindestens zwei übereinandergestapelte Bauteile (1) umfasst, von denen jedes ein Bestandteil des abtrennbaren Blocks (10) ist, der die flexible Lamelle (2) oder die Kragenlamelle (20) umfasst, und dass die flexiblen Lamellen (2) oder Kragenlamellen (20) in der Projektion auf eine zu der Ebene jedes der Bauteile (1) parallele Ebene gekreuzt sind.

18. Struktur (100) nach Anspruch 16 oder 17, wenn abhängig von Anspruch 16, **dadurch gekennzeichnet, dass** alle Bauteile (1), die die Struktur (100) umfasst, einen Stapel bilden, der einer Klemmkraft durch eine Verbindung ausgesetzt ist, die in Richtung des Stapels durch Verbindungsmittel gespannt ist, die mindestens einen Nietzusammenbau und/oder eine Schrauben-Muttern-Anordnung und/oder mindestens ein durch Klemmen eingepresstes Bauteil umfassen.

19. Struktur (100) nach Anspruch 17 oder 18, wenn abhängig von Anspruch 17, **dadurch gekennzeichnet, dass** alle Bauteile (1), die die Struktur (100) umfasst, einen Stapel bilden, in dem sie durch Klebstoff miteinander verbunden sind.

20. Struktur (100) nach einem der Ansprüche 1 bis 19, **dadurch gekennzeichnet, dass** die Struktur (100) mindestens ein Bauteil (1) mit einer durchgehenden Aufnahme (11) für den Durchgang und die Befestigung eines Dorns oder eines Stiftes oder einer Schraube umfasst, wobei die durchgehende Aufnahme (11) mehrere elastische Zentrierfedern (12) und mehrere radiale Wegbegrenzungsanschläge (13) aufweist.

21. Struktur (100) nach einem der Ansprüche 1 bis 20, **dadurch gekennzeichnet, dass** jeder der abtrennbaren Blöcke (10) an jeder der abtrennbaren Verbindungen (5) gebrochen ist.

22. Uhren-Oszillatormechanismus (1000), umfassend mindestens eine Struktur (100) nach einem der Ansprüche 1 bis 21.

23. Uhrwerk (2000), umfassend mindestens einen Uhren-Oszillatormechanismus (1000) nach Anspruch 22 und/oder umfassend mindestens eine Struktur (100) nach einem der Ansprüche 1 bis 21.

24. Tragbare Uhr (3000), umfassend ein Uhrwerk (2000) nach Anspruch 23.

25. Verfahren zur Herstellung eines Uhrenmechanismus mit mindestens einem Bauteil (1), das mindestens eine flexible Lamelle (2) oder Kragenlamelle (20) umfasst, die zwei Hauptblöcke (3) verbindet, die jeweils steifer sind als die flexible Lamelle (2) oder die Kragenlamelle (20), **dadurch gekennzeichnet, dass** ein abtrennbarer Block (10) hergestellt wird, der mindestens einen Greifblock (4) umfasst, der so angeordnet ist, dass er an mindestens einen Hauptblock (3) angrenzt, mit dem er durch mindestens eine abtrennbare Verbindung (5) verbunden ist, wobei der abtrennbare Block dazu bestimmt ist, für jedes Bauteil (1) zum Bilden mindestens eines solchen Bauteil (1) zu führen, dass jeder abtrennbare Block (10) mit den anderen Bestandteilen des Uhrenmechanismus zusammengebaut wird, und dass dann alle Greifblöcke (4) durch Abreißen jeder abtrennbaren Verbindung (5) getrennt werden, und dass die von den Greifblöcken (4) gebildeten Opferteile entfernt werden, um nur die Bauteile (1) in dem Uhrenmechanismus zu belassen.

26. Verfahren nach Anspruch 25, **dadurch gekennzeichnet, dass** der Zusammenbau der Bestandteile des Uhrenmechanismus auf einer Platte oder einem Werkzeug durchgeführt wird, dass die Platte beziehungsweise das Werkzeug mit Verbindungsmitteln ausgestattet ist, die mindestens einen Nietzusammenbau und/oder eine Schrauben-Muttern-Anordnung und/oder mindestens ein durch Klemmen eingepresstes Bauteil, und/oder einen Klebstoff, zum Zusammenfügen durch Klemmfestsetzen und/oder Kleben eines Stapels der Bestandteile in Stapelrichtung umfassen, und dass das Klemmfestsetzen und/oder Kleben der Verbindungsmittel vor dem Durchbrechen jeder abtrennbaren Verbindung (5) durchgeführt wird.

## Claims

1. Timepiece oscillator structure (100) comprising at least one divisible unit (10), which comprises at least one component (1) which comprises at least one flexible blade (2) or at least one blade with necks (20), joining two main units (3), each more rigid than said flexible blade (2) or blade with necks (20), where said divisible unit (10) comprises at least one gripping unit (4) which is designed to be adjacent to at least one said main unit (3) to which it is connected by at least one divisible linkage (5) which is designed in order to make possible the detachment of said gripping unit (4) from said component (1) when said component (1) is fixed, by means of at least said particular main unit (3) which is designed to be adjacent to said gripping unit (4), to a more rigid external element (9) than said flexible blade (2) or than the necks of said blade with necks (20), **characterised in that** the same gripping unit (4) is adjacent to the main units (3) situated on both sides of the same flexible blade (2) or blade with necks (20), in order to protect said flexible blade (2) or blade with necks (20).

2. Structure (100) according to claim 1, **characterised in that** said divisible linkage (5) comprises a zone of a smaller section than that of said main unit (3) and of said gripping unit (4) which are adjacent thereto, and/or comprises at least one bridge (7), and/or comprises at least one incipient break produced in the thickness of the material.

3. Structure (100) according to claim 1 or 2, **characterised in that** each said main unit (3) is adjacent to a said gripping unit (4) to which it is connected by a said divisible linkage (5).

4. Structure (100) according to claim 1 or 2, **characterised in that** at least one said main unit (3) forms a free inertial mass, and is designed to be fixed to another free inertial mass of another said divisible unit (10).

5. Structure (100) according to one of claims 1 to 4, **characterised in that** at least one said main unit (3) comprises at least one assembly surface (6; 11) for rigid fixing thereof to at least one said external element (9).

6. Structure (100) according to claim 5, **characterised in that** each said main unit (3) comprises at least one assembly surface (6; 11) for rigid fixing thereof to at least one said external element (9).

7. Structure (100) according to claim 1 or 2, **characterised in that** at least one said main unit (3) forms a free inertial mass and is devoid of any linkage with a said external element (9).

8. Structure (100) according to one of claims 1 to 7, **characterised in that** said divisible unit (10) comprises a single said gripping unit (4).

9. Structure (100) according to one of claims 1 to 8, **characterised in that** at least one said flexible blade (2) or blade with necks (20) is prestressed in a multistable state, as long as said divisible linkage (5) is intact, and as long as each said gripping unit (4) is connected to said component (1).

10. Structure (100) according to one of claims 1 to 7, **characterised in that** said divisible unit (10) is planar and is made of a micromachinable material, or made of silicon and silicon oxide, or made of DLC, or made of an at least partially amorphous material.

11. Structure (100) according to one of claims 1 to 10, **characterised in that** said divisible unit (10) extends over a single level corresponding to the thickness of the thickest said flexible blade (2) or blade with necks (20) which it comprises.

12. Structure (100) according to one of claims 1 to 10, **characterised in that** said divisible unit (10) extends over a plurality of levels, each corresponding to the thickness of the thickest flexible blade (2) or blade with necks (20) which it comprises.

13. Structure (100) according to claim 12, **characterised in that** said divisible unit (10) comprises, over various levels, said flexible blades (2) or blades with necks (20) which intersect, in projection on a plane parallel to the plane of each of said components (1).

14. Structure (100) according to one of claims 1 to 13, **characterised in that** said divisible unit (10) is monobloc and non-dismantlable.

15. Structure (100) according to one of claims 1 to 14, **characterised in that** it comprises a plurality of components (1) fixed one on the other, at least one said component (1) of which is a constituent of a said divisible unit (10).

16. Structure (100) according to claim 15, **characterised in that** said structure (100) comprises a plurality of components (1) which are stacked one on the other, at least one said component (1) of which is a constituent of a said divisible unit (10).

17. Structure (100) according to claim 15 or 16, **characterised in that** said structure (100) comprises at least two components (1) which are stacked one on the other, each being a constituent of a said divisible unit (10) comprising one said flexible blade (2) or blade with necks (20), and **in that** said flexible blades (2) or blades with necks (20) intersect, in projection on a plane parallel to the plane of each of said components (1).

18. Structure (100) according to claim 16 or 17 when dependent on claim 16, **characterised in that** all the said components (1) which said structure (100) comprises form a stack subjected to a clamping force by a linkage clamped along the direction of said stack by connection means which comprise at least one assembled rivet and/or one screw-nut assembly and/or at least one component fixed by clamping.

19. Structure (100) according to claim 17 or 18 when dependent on claim 17, **characterised in that** all the said components (1) which said structure (100) comprises form a stack where they are joined one to another by adhesive.

20. Structure (100) according to one of claims 1 to 19, **characterised in that** said structure (100) comprises at least one said component (1) comprising a traversing housing (11) for passage and fixing of a spindle or a pin or a screw, said traversing housing (11) comprising a plurality of elastic centring springs (12) and a plurality of limit stops for limitation of radial travel (13).

21. Structure (100) according to one of claims 1 to 20, **characterised in that** each said divisible unit (10) is broken at the level of each said divisible linkage (5).

22. Timepiece oscillator mechanism (1000) comprising at least one said structure (100) according to one of claims 1 to 21.

23. Timepiece movement (2000) comprising at least one said timepiece oscillator mechanism (1000) according to claim 22, and/or comprising at least one said structure (100) according to one of claims 1 to 21.

24. Watch (3000) comprising a timepiece movement (2000) according to claim 23.

25. Method for producing a timepiece mechanism comprising at least one component (1), which comprises at least one flexible blade (2) or blade with necks (20) joining two main units (3), each more rigid than said flexible blade (2) or blade with necks (20), **characterised in that** a divisible unit (10) is produced comprising at least one gripping unit (4) which is designed to be adjacent to at least one said main unit (3) to which it is connected by at least one divisible linkage (5), said divisible unit being intended to give rise to at least one said component (1), for each such component (1), **in that** each said divisible unit (10) is assembled with the other constituents of said timepiece mechanism and **in that** then all said gripping units (4) are separated by breakage of each said divisible linkage (5), and **in that** the sacrificial parts constituted by said gripping units (4) are eliminated in order that only said components (1) remain in said mechanism.

26. Method according to claim 25, **characterised in that** assembling of said constituents of said timepiece mechanism is effected on a plate or tooling equipment, **in that** said plate or respectively said tooling equipment is fitted with connection means which comprise at least one assembled rivet and/or one screw-nut assembly and/or at least one component fixed by clamping, and/or an adhesive, for assembling with clamping and/or gluing of a stack of said constituents along the direction of stacking, and **in that** the clamping and/or gluing of said connection means is implemented before implementing breaking of each said divisible linkage (5).
